# FASCICULE DE BREVET EUROPEEN

(11) **EP 2 863 274 B1**
(45) Date de publication et mention de la délivrance du brevet: **15.03.2017**
(21) Numéro de dépôt: 13189231.7
(22) Date de dépôt: 18.10.2013
(51) Int. Cl.: G04B 19/04

(54) **Aiguille élastique flexible**
Flexible elastische Zeiger
Flexible resilient hand

(43) Date de publication de la demande: 22.04.2015
(62) Demande divisionnaire de: 16198896.9
(73) Titulaire: Omega SA, 2500 Biel/ Bienne 4 (CH)
(72) Inventeur: Stranczl, Marc, 1260 Nyon (CH)
(74) Mandataire: Giraud, Eric

(56) Documents cités:
- FR-A1- 2 868 556
- JP-A- S62 239 080
- JP-A- 2011 163 914
- JP-U- S62 104 115

## Description

### Domaine de l'invention

L'invention concerne une aiguille élastique d'horlogerie, comportant un premier canon d'entraînement solidaire d'une lame flexible.

L'invention concerne encore un mécanisme d'affichage d'horlogerie comportant au moins une telle aiguille élastique.

L'invention concerne encore un mouvement d'horlogerie comportant au moins un tel mécanisme d'affichage.

L'invention concerne encore une pièce d'horlogerie comportant au moins un tel mouvement d'horlogerie, ou comportant au moins un tel mécanisme d'affichage.

L'invention concerne encore un appareil scientifique comportant au moins un tel mouvement d'horlogerie, ou comportant au moins un tel mécanisme d'affichage.

L'invention concerne le domaine des mécanismes d'affichage analogiques par composants mécaniques mobiles, pour pièces d'horlogerie ou appareils scientifiques.

### Arrière-plan de l'invention

Pour l'affichage analogique de certaines grandeurs par un ou plusieurs indicateurs en regard de cadrans ou de repères gradués, il peut être nécessaire de différencier certains domaines de valeurs de la grandeur affichée. Par exemple pour l'affichage du temps courant, réalisé couramment par une révolution d'aiguille en douze heures, il est intéressant de différencier les heures du matin et celles de l'après-midi.

Il est connu de déployer une aiguille par un système de pantographes afin de lui donner une extension radiale variable selon sa position angulaire. Mais, outre la difficulté et le coût de réalisation, un tel mécanisme est fragile, et adapté essentiellement à des utilisations statiques, et convient mal à un objet soumis à des chocs, comme peut l'être une montre ou un appareil scientifique tel qu'un instrument de mesure.

Le document JP 2011 163 914 A au nom de CITIZEN décrit une pièce d'horlogerie contrôlée par radio, comportant des aiguilles évidées recouvrant des antennes.

Le document JP S62 104 115 U au nom de MATSUMOTO décrit également des aiguilles évidées.

### Résumé de l'invention

L'invention se propose de fournir une solution fiable et de grande robustesse au problème de la fourniture d'un indicateur d'extension radiale variable selon sa position et sa commande.

A cet effet, l'invention concerne une aiguille élastique d'horlogerie, selon la revendication 1.

L'invention concerne encore un mécanisme d'affichage d'horlogerie comportant au moins une telle aiguille élastique, selon la revendication 5.

L'invention concerne encore un mouvement d'horlogerie comportant au moins un tel mécanisme d'affichage.

L'invention concerne encore une pièce d'horlogerie comportant au moins un tel mouvement d'horlogerie, ou comportant au moins un tel mécanisme d'affichage.

L'invention concerne encore un appareil scientifique comportant au moins un tel mouvement d'horlogerie, ou comportant au moins un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un exemple de mécanisme d'affichage comportant une aiguille élastique à longueur variable selon l'invention, dont l'extrémité distale parcourt une trajectoire non circulaire, notamment une trajectoire hélicoïdale sur deux révolutions d'un arbre d'entraînement, et un retour radial instantané en extension maximale après ces deux révolutions ;
- la figure 2 représente, de façon schématisée et en vue en plan, une aiguille élastique monolithique selon l'invention à extension radiale variable :
- la figure 2A illustre l'état au repos de cette aiguille élastique comportant une lame flexible comportant deux segments élastiques reliés l'un à l'autre par un sommet, les extrémités de cette lame étant solidaires d'un premier canon et d'un deuxième canon ;
- la figure 2B illustre l'aiguille élastique de la figure 2A dans un état contraint où les deux canons d'extrémité sont superposés coaxialement l'un à l'autre avec un certain décalage angulaire qui rend cette aiguille élastique longue et étroite ;
- la figure 2C illustre la même aiguille élastique des figures 2A et 2B dans un autre état contraint où les deux canons d'extrémité sont superposés coaxialement l'un à l'autre avec un décalage angulaire supérieur à celui de la figure 2B, le nouveau décalage angulaire rendant cette aiguille élastique courte et large ;
- la figure 3 est un graphe illustrant la variation de décalage angulaire, en ordonnée, en fonction de l'angle de révolution en abscisse ;
- la figure 4 représente, de façon schématisée, partielle et en perspective, un mécanisme d'affichage comportant une telle aiguille élastique soumise à des premiers moyens d'entraînement, et contrainte par des seconds moyens de mise sous contrainte pour faire varier son extension radiale ;
- la figure 5 représente, de façon schématisée et en vue en plan, une aiguille élastique monolithique selon l'invention à extension radiale variable :
- la figure 5A illustre l'état au repos de cette aiguille élastique avec les deux canons superposés ;
- la figure 5B illustre l'aiguille élastique de la figure 5A dans une position longue où un couple tend à rapprocher les deux canons ;
- la figure 5C illustre la même aiguille élastique des figures 5A et 5B dans une position courte où un couple tend à rapprocher les deux canons ;
- les figures 6A et 6B illustrent, en vue en plan et en perspective, une variante d'aiguille avec une partie massive rattachée aux canons par des lames flexibles ;
- la figure 7 montre en A, B, C, D, différents exemples de trajectoires possibles pour le sommet de l'aiguille élastique selon l'invention ;
- la figure 8 montre, en A, B, C, différentes transmissions à rapport non constant pour modifier la longueur de l'aiguille élastique ;
- la figure 9 montre une variante d'aiguille élastique selon l'invention dont le sommet comporte un stylet guidé dans une piste ou/et sur une came ;
- la figure 10 est un schéma-bloc d'une pièce d'horlogerie comportant un mouvement comportant lui-même un mécanisme d'affichage avec une aiguille élastique selon l'invention.

### Description détaillée des modes de réalisation préférés

L'invention concerne un indicateur d'affichage pour pièce d'horlogerie ou pour un appareil scientifique. Selon l'invention cet indicateur d'affichage est à mémoire de forme, et sa forme instantanée dépend d'au moins un moyen d'entraînement qui est appliqué sur une zone particulière de cet indicateur d'affichage.

L'invention est décrite ici dans le cas particulier, mais non limitatif, d'un indicateur rotatif, et notamment d'une aiguille élastique. Néanmoins, le principe en est applicable à un indicateur doté d'une autre trajectoire de mobilité que circulaire, par exemple à un curseur linéaire, ou autre, notamment dans l'espace.

De la même façon, des moyens d'entraînement comportant des rouages sont décrits ci-après, mais l'invention est tout aussi bien applicable à des moyens d'affichage analogique pour un appareil électronique ou électrique, une montre à quartz ou autre.

Le principe de l'invention est de réaliser un mécanisme d'affichage, dont au moins un indicateur, notamment une aiguille, par exemple l'aiguille des heures pour une montre, a une longueur variable, ou une extension radiale variable.

La figure 1 illustre la trajectoire d'un sommet d'extrémité d'une aiguille élastique 1 selon l'invention, montée sur un mouvement de montre classique effectuant une révolution en 12 heures, qui est décrite plus en détail ci-dessous. Cette trajectoire comporte deux spires de spirale complètes. Cette trajectoire permet de représenter, sur un cadran, la journée sur la spire extérieure la nuit sur la spire intérieure, ou bien le matin et l'après-midi, ou similaire. La trajectoire en spirale est donc parcourue en 24 heures sur 2 tours.

L'invention concerne ainsi un indicateur d'affichage élastique, et plus particulièrement une aiguille élastique 1, flexible monolithique à longueur variable. Cette aiguille élastique 1 d'horlogerie comporte un premier canon 2 d'entraînement solidaire d'une lame flexible 3. L'invention est plus précisément décrite pour cette application d'un indicateur flexible à une aiguille, mais on comprend qu'elle est applicable à d'autres formes d'indicateurs, en plan ou encore en trois dimensions.

Cette aiguille élastique 1 est monobloc, et la lame flexible 3 comporte au moins un premier segment 5 flexible entre le premier canon 2 et un premier sommet 6, le premier sommet 6 étant à une distance variable du premier canon 2 en fonction d'efforts appliqués à la lame flexible 3.

De préférence, l'aiguille élastique 1 comporte un deuxième canon 4 d'entraînement également solidaire de la lame flexible 3, et la lame flexible 3 est composée d'une pluralité de segments flexibles 5 connexes bout à bout au niveau de sommets 6. Au moins l'un de ces sommets 6 est, à l'état libre non contraint de l'aiguille élastique 1, distant du premier canon 2 et du deuxième canon 4.

Ces premier canon 2 et deuxième canon 4 sont de préférence espacés l'un de l'autre dans l'état libre de l'aiguille élastique 1.

Dans certaines variantes, comme sur la figure 6B, un segment 5 porte le premier canon 2 à une première extrémité 52, un autre segment 5 porte le deuxième canon 4 à une deuxième extrémité 54, et, dans l'état libre de l'aiguille élastique 1, la première extrémité 52 et la deuxième extrémité 54 sont distantes l'une de l'autre ou forment un angle non nul l'une avec l'autre.

L'invention est décrite et illustrée avec une variante simple d'aiguille 1 comportant un sommet 6 unique entre deux segments 5, mais elle est applicable à des géométries plus complexes.

D'autres variantes, qui ne font pas partie de l'invention, sont imaginables en remplaçant le premier canon 2 ou le deuxième canon 4 par d'autres moyens d'entraînement, tels que bielles, cames, ou similaires.

Dans une mise en oeuvre préférée de l'invention où l'aiguille 1 comporte ainsi un premier canon 2 et un deuxième canon 4, dans un état contraint de l'aiguille élastique 1 où le premier canon 2 et le deuxième canon 4 sont mobiles l'un par rapport à l'autre, la distance entre au moins un sommet 6 et le premier canon 2 est fonction de la distance entre le premier canon 2 et le deuxième canon 4 ou/et de l'écart angulaire e entre le premier canon 2 et le deuxième canon 4. Ce premier canon 2 et ce deuxième canon 4 peuvent ainsi suivre des mouvements quelconques, linéaires, de pivotement, combinés, ou encore dans l'espace, ce qui offre de nombreuses possibilités à l'invention pour exécuter tout type d'affichage désiré. Il est notamment possible de donner un mouvement tridimensionnel au sommet 6 d'une telle aiguille 1, mobile par exemple dans un espace délimité par une glace hémisphérique ou similaire : des moyens d'entraînement du premier canon 2 dans un plan XY définissent un plan P passant par l'axe Z perpendiculaire au plan XY, et des moyens d'entraînement du deuxième canon 4 définissent une mobilité radiale du sommet 6 de l'aiguille 1 dans ce plan P ; une telle application est intéressante notamment pour les montres et horloges astronomiques, et permet de tracer des trajectoires dans l'espace telles que des orbites elliptiques ou autres.

Dans l'application particulière non limitative illustrée par les figures, dans un état contraint de l'aiguille élastique 1 où le premier canon 2 et le deuxième canon 4 sont alignés selon un axe commun A, la distance entre au moins un dit sommet 6 et l'axe commun A est fonction de l'écart angulaire e entre le premier canon 2 et le deuxième canon 4.

L'invention concerne aussi un mécanisme d'affichage 10 d'horlogerie comportant au moins une telle aiguille élastique 1. Ce mécanisme d'affichage 10 comporte des premiers moyens d'entraînement 11 du premier canon 2 de cette au moins une aiguille élastique 1 autour d'un axe de pivotement D, et des seconds moyens 12 de mise sous contrainte de cette au moins une aiguille élastique 1, pour faire varier la position d'au moins un tel sommet 6 de cette au moins une aiguille élastique 1 par rapport à l'axe de pivotement D.

Dans des réalisations particulières, par exemple tel que visible sur la figure 9, les seconds moyens 12 de mise sous contrainte comportent au moins une piste 13 ou came 14 de guidage d'un dit sommet 6 ou d'un prolongement d'un dit sommet 6. L'aiguille élastique 1 comporte alors avantageusement, au niveau d'au moins un tel sommet 6, un stylet 7 agencé pour suivre une piste de came ou similaire.

De préférence, tel que visible sur la figure 4, le mécanisme 10 comporte au moins une aiguille élastique 1 avec un deuxième canon 4, et les seconds moyens 12 de mise sous contrainte comportent des deuxièmes moyens d'entraînement 13 de ce deuxième canon 4.

Dans une variante illustrée, les deuxièmes moyens d'entraînement 13 du deuxième canon 4 sont coaxiaux aux premiers moyens d'entraînement 11 du premier canon 2.

Avantageusement, l'aiguille élastique 1 est montée précontrainte de façon à exercer en permanence sur les premiers moyens d'entraînement 11 et sur les deuxièmes moyens d'entraînement 13 un couple tendant à rattraper les jeux de fonctionnement que ces premiers moyens d'entraînement 11 et ces deuxièmes moyens d'entraînement 13 ont les uns par rapport aux autres.

Dans une application particulière, les premiers moyens d'entraînement 11 et les deuxièmes moyens d'entraînement 13 sont des moyens d'entraînement en pivotement, et les vitesses de pivotement des premiers moyens d'entraînement 11 et des deuxièmes moyens d'entraînement 13 sont différentes entre elles. Et, de préférence, l'écart sur une course donnée du premier canon 2, notamment mais non limitativement un nombre entier de révolutions du premier canon 2, est rattrapé par un saut entre les premiers moyens d'entraînement 11 et les deuxièmes moyens d'entraînement 13.

Le mécanisme d'affichage 10 comporte avantageusement des moyens de pilotage 15 pour piloter les vitesses de pivotement des premiers moyens d'entraînement 11 et des deuxièmes moyens d'entraînement 13, ainsi que la position angulaire au moins du premier canon 2. Ces moyens de pilotage 15 sont agencés pour imposer une trajectoire particulière à au moins un tel sommet 6 de cette au moins une aiguille élastique 1 que comporte le mécanisme 10.

Les figures 2A à 2C illustrent le principe de l'invention : la figure 2A représente une aiguille élastique 1, notamment en silicium ou similaire, ou dans un micro-matériau réalisé selon un procédé de type « DRIE » ou « LIGA », brute de fabrication: l'aiguille élastique 1 est composée de deux segments flexibles 5 unis à un sommet commun 6. Aux extrémités libres 52 et 54 de ces segments 5 se trouvent un premier canon 2 et un deuxième canon 4. De préférence, les segments 5 constituent ensemble une lame flexible 3 unique.

En superposant le premier canon 2 et le deuxième canon 4 avec un certain angle α, on forme une aiguille élastique 1 dont la baguette est évidée. Quand on fait varier l'angle α, les deux segments flexibles 5 se déforment. Il en résulte que la longueur apparente de l'aiguille élastique 1 varie.

La trajectoire en spirale de l'aiguille élastique 1 sur la figure 1 implique que la variation d'angle Δα obéit au diagramme de la figure 3 : tous les deux tours, l'aiguille élastique 1 accumule une différence d'angle Δα qui doit être remise à zéro par un saut instantané.

Un exemple de mécanisme d'affichage 10 simple illustré par la figure 4 remplit cette fonction. Les flèches continues de la figure 4 indiquent le sens de pivotement des éléments, tandis que les flèches discontinues indiquent le sens d'application de couples ou de forces. Les premiers moyens d'entraînement 11 comportent un premier pignon 21 d'entraînement du premier canon 2, ce premier pignon 21 est entraîné par une première roue d'entraînement 22. Les deuxièmes moyens d'entraînement 13 comportent un deuxième pignon 23 d'entraînement du deuxième canon 4, ce deuxième pignon 23 est entraîné par une deuxième roue d'entraînement 24. Les rapports de transmission sont, dans cet exemple particulier, tels que, lorsque le premier canon 2 tourne de 2 tours, le deuxième canon 4 n'effectue que 1,8 tours. La différence d'angle de 0,2 tour de cet exemple, doit être adaptée à l'aiguille ou vice-versa, et est acquise linéairement, en continu, lors de l'ensemble des deux tours. Pour effectuer le saut instantané, la deuxième roue d'entraînement 24 comporte un secteur 25 dépourvu de denture, formant encoche, ce qui permet à l'aiguille élastique 1 de se retendre à la fin du deuxième tour, selon le mouvement illustré par une flèche double sur les figures 1 et 3. Le couple exercé constamment par l'aiguille élastique 1 permet le passage de la ou des dents manquantes sans que l'aiguille élastique 1 n'effectue de pause.

Il est important que l'aiguille élastique soit en permanence précontrainte à l'état « long ou court ». L'aiguille élastique exerce donc constamment un couple sur le rouage, tel que visible sur les figures 5A à 5C :
- en figure 5A, au repos : le premier canion 2 et le deuxième canon 4 sont superposés, cette configuration ne se produit jamais en mouvement ;
- en figure 5B, position longue : un couple tend à rapprocher les deux canons ;
- en figure 5C, position courte : un couple tend à rapprocher les deux canons.

Le fait que l'aiguille élastique 1 soit constamment sous contrainte permet d'effectuer le saut à la fin de trajectoire en spirale (flèche double sur les figures 1 et 3), d'éviter tout jeu dans le rouage et également que le saut s'effectue sans un temps mort. En effet, le rouage ne s'arrête pas car le couple dans l'aiguille élastique 1 comble le jeu entre les dents et également le vide au niveau du secteur 25. Dans ce cas particulier de l'exemple de la figure 4, la différence d'angle Δα est de 0,2 tour. Ce différentiel Δα dépend du design de l'aiguille élastique 1, ou inversement.

L'aiguille élastique flexible 1 peut avoir d'autres formes. Dans chaque cas, l'aiguille élastique flexible 1 monolithique comporte de préférence deux canons, et le mécanisme d'affichage 10 permet, par variation de l'angle de ces deux canons, permettent de faire varier la longueur, ou extension radiale, de l'aiguille élastique 1.

Les figures 6A et 6B montrent une variante d'aiguille 1 avec une partie massive 60 rattachée aux canons 2 et 4 par des lames flexibles 520 et 540, sur deux niveaux, ces lames flexibles 520 et 540 étant enroulées autour des canons 2 et 4 respectivement.

Une telle aiguille élastique 1 à longueur variable permet de grandes libertés de forme, et permet, tel que visible sur les figures 7A à 7D, de matérialiser la trajectoire du sommet 6 respectivement sur une spirale, des cercles concentriques, un carré, un ovale, ou encore des lobes entrecroisés, ou autres, ces trajectoires n'étant nullement limitatives.

En ce qui concerne les moyens d'entraînement, il est possible de définir des assemblages de dentures particulières pour obtenir mécaniquement certaines trajectoires. Une trajectoire non circulaire est définie par le rapport de transmission entre les deux canons. Des roues dentées non cylindriques, par exemple deux cames ovoïdales, ont un rapport de transmission non constant qui modifie périodiquement la longueur de l'aiguille élastique 1. Les figures 8A à C illustrent des exemples non limitatifs de tels entraînements particuliers applicables à cette complication. Les rapports de transmission variables obtenus selon la figure 8 sont innovants et permettent une grande liberté de conception de trajectoires.

L'invention concerne encore un mouvement d'horlogerie 20 comportant au moins un tel mécanisme d'affichage 10.

L'invention concerne encore une pièce d'horlogerie 30 comportant au moins un tel mouvement d'horlogerie 20, ou/et comportant au moins un mécanisme d'affichage 10. Dans une application avantageuse, cette pièce d'horlogerie 30 est une montre.

L'invention concerne encore un appareil scientifique 30 comportant au moins un tel mouvement d'horlogerie 20, ou/et comportant au moins un tel mécanisme d'affichage 10.

Des aiguilles élastiques flexibles 1 selon l'invention sont faciles à réaliser dans des matériaux type silicium ou similaires, par des technologies « DRIE » ou « LIGA » ou similaires, et ne nécessitent aucun assemblage. Ces technologies sont intéressantes car elles permettent une réalisation multi-niveaux, par exemple une aiguille selon la figure 6B peut comporter un premier niveau avec le premier canon 2 et le premier segment 520 adjacent, la partie massive 60 est composée du prolongement de ce premier niveau par un deuxième niveau, et le deuxième segment 540 et le deuxième canon 4 sont réalisés sur ce deuxième niveau.

Les mécanismes d'affichage 10 comportant de tels indicateurs permettent une exploitation plus large des possibilités des mouvements 20 ou mécanismes des appareils scientifiques ou pièces d'horlogerie 30, avec une visualisation plus précise sur des plages de valeurs élargies.

L'invention se prête à la confection d'indicateurs à mémoire de forme, pour attirer l'attention de l'utilisateur sur une circonstance particulière. On peut ainsi citer une aiguille d'apparence articulée, qui évolue en position sensiblement alignée des segments qui la composent dans une partie de sa course, et qui est complètement déformée pour prendre une forme particulière en ligne brisée lors d'un changement de plage, ou encore lors du fonctionnement d'un mécanisme ou d'un circuit de la pièce d'horlogerie ou de l'appareil scientifique, par exemple un réveil ou une alarme lors de la détection d'un seuil de danger, ou similaire. Une autre application est l'animation d'une silhouette de personnage ou d'objet dans un guichet, dans des circonstances analogues.

## Revendications

1. Aiguille élastique (1) d'horlogerie, comportant un premier canon (2) d'entraînement solidaire d'une lame flexible (3),
ladite aiguille élastique (1) étant monobloc et à extension radiale variable,
et ladite lame flexible (3) étant composée d'une pluralité de segments flexibles (5) connexes bout à bout au niveau de sommets (6), dont au moins un premier segment (5, 520) qui porte ledit premier canon (2) à une première extrémité (52) et est flexible entre ledit premier canon (2) et un premier desdits sommets (6), **caractérisée en ce que** :
- ladite aiguille élastique (1) comporte un deuxième canon (4) d'entraînement également solidaire de ladite lame flexible (3), un deuxième dit segment (5, 540) portant ledit deuxième canon (4) à une deuxième extrémité (54),
- dans un état libre non contraint de ladite aiguille élastique (1) où ledit premier canon (2) et ledit deuxième canon (4) sont espacés l'un de l'autre, au moins un desdits sommets (6) est distant dudit premier canon (2) et dudit deuxième canon (4), et ladite première extrémité (52) et ladite deuxième extrémité (54) sont distantes l'une de l'autre ou forment un angle non nul l'une avec l'autre,
- dans un état contraint de ladite aiguille élastique (1) où ledit premier canon (2) et ledit deuxième canon (4) sont soumis à l'action de moyens d'entraînement et mobiles l'un par rapport à l'autre, la distance entre l'au moins un desdits sommets (6) et ledit premier canon (2) est fonction de la distance entre ledit premier canon (2) et ledit deuxième canon (4) ou/et de l'écart angulaire (e) entre ledit premier canon (2) et ledit deuxième canon (4).

2. Aiguille élastique (1) selon la revendication 1, **caractérisée en ce que**, dans un état contraint particulier de ladite aiguille élastique (1) où ledit premier canon (2) et ledit deuxième canon (4) sont alignés selon un axe commun (A), la distance entre l'au moins un desdits sommet (6) et ledit axe commun (A) est fonction de l'écart angulaire (e) entre ledit premier canon (2) et ledit deuxième canon (4),

3. Aiguille élastique (1) selon la revendication 1 ou 2, **caractérisée en ce que** ladite aiguille élastique (1) comporte une lame flexible comportant deux dits segments flexibles (5) élastiques reliés l'un à l'autre par un dit sommet (6) unique, les extrémités (52, 54) de ladite lame étant aux extrémités desdits segments flexibles (5) et solidaires d'un dit premier canon (2) et d'un dit deuxième canon (4).

4. Aiguille élastique (1) selon l'une des revendications précédentes,
**caractérisée en ce qu'**au moins un dit sommet (6) comporte un stylet (7) agencé pour suivre une piste de came.

5. Mécanisme d'affichage (10) d'horlogerie comportant au moins une aiguille élastique (1) selon l'une des revendications précédentes, **caractérisé en ce qu'**il comporte des premiers moyens d'entraînement (11) dudit premier canon (2) de ladite au moins une aiguille élastique (1) autour d'un axe de pivotement (D), et des seconds moyens (12) de mise sous contrainte de ladite au moins une aiguille élastique (1) pour faire varier la position d'au moins un dit sommet (6) de ladite au moins une aiguille élastique (1) par rapport audit axe de pivotement (D), et **en ce que** lesdits seconds moyens (12) de mise sous contrainte comportent des deuxièmes moyens d'entraînement (13) dudit deuxième canon (4).

6. Mécanisme (10) selon la revendication 5, **caractérisé en ce que** lesdits seconds moyens (12) de mise sous contrainte comportent au moins une piste (13) ou came (14) de guidage d'un dit sommet (6) ou d'un prolongement d'un dit sommet (6).

7. Mécanisme (10) selon la revendication 5 ou 6, **caractérisé en ce que** lesdits deuxièmes moyens d'entraînement (13) dudit deuxième canon (4) sont coaxiaux auxdits premiers moyens d'entraînement (11) dudit premier canon (2).

8. Mécanisme (10) selon l'une des revendications 5 à 7, **caractérisé en ce que** ladite aiguille élastique (1) est montée précontrainte de façon à exercer en permanence sur lesdits premiers moyens d'entraînement (11) et sur lesdits deuxièmes moyens d'entraînement (13) un couple tendant à rattraper les jeux de fonctionnement qu'ils ont les uns par rapport aux autres.

9. Mécanisme (10) selon l'une des revendications 5 à 8, **caractérisé en ce que** les vitesses de pivotement desdits premiers moyens d'entraînement (11) et desdits deuxièmes moyens d'entraînement (13) sont différentes, et **en ce que** l'écart sur une course donnée dudit premier canon (2) est rattrapé par un saut entre lesdits premiers moyens d'entraînement (11) et lesdits deuxièmes moyens d'entraînement (13).

10. Mécanisme (10) selon la revendication 9, **caractérisé en ce que** les vitesses de pivotement desdits premiers moyens d'entraînement (11) et desdits deuxièmes moyens d'entraînement (13) sont différentes, et **en ce que** l'écart sur un nombre entier de révolutions dudit premier canon (2) est rattrapé par un saut entre lesdits premiers moyens d'entraînement (11) et lesdits deuxièmes moyens d'entraînement (13).

11. Mécanisme (10) selon l'une des revendications 5 à 10, **caractérisé en ce qu'**il comporte des moyens de pilotage (15) pour piloter les vitesses de pivotement desdits premiers moyens d'entraînement (11) et desdits deuxièmes moyens d'entraînement (13) et la position angulaire au moins dudit premier canon (2), lesdits moyens de pilotage (15) étant agencés pour imposer une trajectoire particulière à au moins un dit sommet (6) de ladite au moins une aiguille élastique (1).

12. Mouvement d'horlogerie (20) comportant au moins un mécanisme d'affichage (10) selon l'une des revendications 5 à 11.

13. Pièce d'horlogerie (30) comportant au moins un mouvement d'horlogerie (20) selon la revendication 12, ou comportant au moins un mécanisme d'affichage (10) selon l'une des revendications 5 à 11.

14. Pièce d'horlogerie (30) selon la revendication 13, **caractérisée en ce qu'**elle est une montre.

15. Appareil scientifique (30) comportant au moins un mouvement d'horlogerie (20) selon la revendication 12, ou comportant au moins un mécanisme d'affichage (10) selon l'une des revendications 5 à 11.

## Patentansprüche

1. Elastischer Uhrenzeiger (1), der ein erstes Antriebsrohr (2), das mit einem biegsamen Blättchen (3) fest verbunden ist, umfasst, wobei der elastische Zeiger (1) einteilig ausgebildet ist und eine veränderliche radiale Ausdehnung besitzt und wobei das flexible Blättchen (3) aus mehreren flexiblen Segmenten (5) zusammengesetzt ist, die auf Höhe der Spitzen (6) aneinandergefügt verbunden sind, wobei mindestens ein erstes Segment (5, 520) das erste Rohr (2) an einem ersten Ende (52) trägt und zwischen dem ersten Rohr (2) und einer ersten der Spitzen (6) biegsam ist,
**dadurch gekennzeichnet, dass**:
- der elastische Zeiger (1) ein zweites Antriebsrohr (4) umfasst, das ebenfalls mit dem biegsamen Blättchen (3) fest verbunden ist, wobei ein zweites Segment (5, 540) das zweite Rohr (4) an einem zweiten Ende (54) trägt,
- in einem freien Zustand ohne Beanspruchung des elastischen Zeigers (1), in dem das erste Rohr (2) und das zweite Rohr (4) voneinander beabstandet sind, mindestens eine der Spitzen (6) von dem ersten Rohr (2) und von dem zweiten Rohr (4) entfernt ist, wobei das erste Ende (52) und das zweite Ende (54) voneinander beabstandet sind und miteinander einen von null verschiedenen Winkel bilden,
- in einem Zustand mit Beanspruchung des elastischen Zeigers (1), in dem das erste Rohr (2) und das zweite Rohr (4) der Wirkung von Antriebsmitteln ausgesetzt sind und relativ zueinander beweglich sind, der Abstand zwischen mindestens einer der Spitzen (6) und dem ersten Rohr (2) abhängig von dem Abstand zwischen dem ersten Rohr (2) und dem zweiten Rohr (4) und/oder von dem Winkelabstand (θ) zwischen dem ersten Rohr (2) und dem zweiten Rohr (4) ist.

2. Elastischer Zeiger (1) nach Anspruch 1, **dadurch gekennzeichnet, dass** in einem besonderen beanspruchten Zustand des elastischen Zeigers (1), in dem das erste Rohr (2) und das zweite Rohr (4) auf einer gemeinsamen Achse (A) ausgerichtet sind, der Abstand zwischen mindestens einer der Spitzen (6) und der gemeinsamen Achse (A) abhängig von dem Winkelabstand (θ) zwischen dem ersten Rohr (2) und dem zweiten Rohr (4) ist.

3. Elastischer Zeiger (1) nach Anspruch 1 oder 2, **dadurch gekennzeichnet, dass** der elastische Zeiger (1) ein biegsames Blättchen umfasst, das zwei elastische biegsame Segmente (5) umfasst, die miteinander durch eine einzige Spitze (6) verbunden sind, wobei sich die Enden (52, 54) des Blättchens an den Enden der biegsamen Segmente (5) befinden und mit einem ersten Rohr (2) und einem zweiten Rohr (4) fest verbunden sind.

4. Elastischer Zeiger (1) nach einem der vorhergehenden Ansprüche, **dadurch gekennzeichnet, dass** wenigstens eine Spitze (6) eine Nadel (7) umfasst, der dafür ausgelegt ist, einer Kurvenbahn zu folgen.

5. Uhrenanzeigemechanismus (10), der mindestens einen elastischen Zeiger (1) nach einem der vorhergehenden Ansprüche umfasst, **dadurch gekennzeichnet, dass** er erste Mittel zum Antrieb (11) des ersten Rohrs (2) dieses mindestens einen elastischen Zeigers (1) um eine Schwenkachse (D) und zweite Mittel (12), um den mindestens einen elastischen Zeiger (1) mit einer Beanspruchung zu beaufschlagen, um die Position der mindestens einen Spitze (6) des mindestens einen elastischen Zeigers (1) in Bezug auf die Schwenkachse (D) zu verändern, umfasst und dass die zweiten Mittel (12) für die Beaufschlagung mit einer Beanspruchung zweite Mittel zum Antrieb (13) des zweiten Rohrs (4) umfassen.

6. Mechanismus (10) nach Anspruch 5, **dadurch gekennzeichnet, dass** die zweiten Mittel (12) für die Beaufschlagung mit einer Beanspruchung mindestens eine Bahn (13) oder eine Kurvenscheibe (14) für die Führung einer Spitze (6) oder einer Verlängerung einer Spitze (6) umfassen.

7. Mechanismus (10) nach Anspruch 5 oder 6, **dadurch gekennzeichnet, dass** die zweiten Mittel zum Antrieb (13) des zweiten Rohrs (4) zu den ersten Mitteln zum Antrieb (11) des ersten Rohrs (2) koaxial sind.

8. Mechanismus (10) nach einem der Ansprüche 5 bis 7, **dadurch gekennzeichnet, dass** der elastische Zeiger (1) in einer Weise vorgespannt angeordnet ist, dass er auf die ersten Antriebsmittel (11) und auf die zweiten Antriebsmittel (13) ständig ein Drehmoment ausübt, das darauf hinwirkt, die Arbeitsspiele, die sie relativ zueinander haben, auszugleichen.

9. Mechanismus (10) nach einem der Ansprüche 5 bis 8, **dadurch gekennzeichnet, dass** die Drehgeschwindigkeiten der ersten Antriebsmittel (11) und der zweiten Antriebsmittel (13) unterschiedlich sind und dass die Abweichung auf einem vorgegebenen Weg des ersten Rohrs (2) durch einen Sprung zwischen den ersten Antriebsmitteln (11) und den zweiten Antriebsmitteln (13) ausgeglichen wird.

10. Mechanismus (10) nach Anspruch 9, **dadurch gekennzeichnet, dass** die Drehgeschwindigkeiten der ersten Antriebsmittel (11) und der zweiten Antriebsmittel (13) unterschiedlich sind und dass die Abweichung bei einer ganzen Zahl von Umdrehungen des ersten Rohrs (2) durch einen Sprung zwischen den ersten Antriebsmitteln (11) und den zweiten Antriebsmitteln (13) ausgeglichen wird.

11. Mechanismus (10) nach einem der Ansprüche 5 bis 10, **dadurch gekennzeichnet, dass** er Steuermittel (15) umfasst, um die Drehgeschwindigkeiten der ersten Antriebsmittel (11) und der zweiten Antriebsmittel (13) und die Winkelposition zumindest des ersten Rohrs (2) zu steuern, wobei die Steuermittel (15) dafür ausgelegt sind, der mindestens einen Spitze (6) des mindestens einen elastischen Zeigers (1) eine bestimmte Bahn aufzuzwingen.

12. Uhrwerk (20), das mindestens einen Anzeigemechanismus (10) nach einem der Ansprüche 5 bis 11 umfasst.

13. Zeitmessgerät (30), das mindestens ein Uhrwerk (20) nach Anspruch 12 umfasst oder mindestens einen Anzeigemechanismus (10) nach einem der Ansprüche 5 bis 11 umfasst.

14. Zeitmessgerät (30) nach Anspruch 13, **dadurch gekennzeichnet, dass** es eine Uhr ist.

15. Wissenschaftliches Gerät (30), das mindestens ein Uhrwerk (20) nach Anspruch 12 umfasst oder mindestens einen Anzeigemechanismus (10) nach einem der Ansprüche 5 bis 11 umfasst.

## Claims

1. Resilient timepiece hand (1), including a first drive pipe (2) integral with a flexible strip (3), said resilient timepiece hand (1) being in a single-piece and with a variable radial extension, and said flexible strip (3) including a plurality of flexible segments (5) connected end-to-end at tips (6), whose at least a first segment (5, 520) which carries said first pipe (2) at a first end (52) and which is flexible between said first pipe (2) and a first of said tips (6), **characterized in that**:
- said resilient timepiece hand (1) includes a second drive pipe (4) also integral with said flexible strip (3), a second said segment (5, 540) carrying said second pipe (4) at a second end (54),
- in a free unstressed state of said resilient hand (1) where said first pipe (2) and said second pipe (4) are spaced apart from each other, at least one of said tips (6) is spaced apart from said first pipe (2) and from said second pipe (4), and said first end (52) and said second end (54) are remote from each other or form a non-zero angle with each other,
- in a stressed operating state of said resilient timepiece hand (1) where said first pipe (2) and said second pipe (4) are driven by drive means and are movable with respect to each other, the distance between said at least one said tips (6) and said first pipe (2) is a function of the distance between said first pipe (2) and said second pipe (4) or/and of the angular deviation angle (θ) between said first pipe (2) and said second pipe (4).

2. Resilient timepiece hand (1) according to claim 1, **characterized in that**, in a particular stressed operating state of said resilient hand (1) where said first pipe (2) and said second pipe (4) are aligned to each other along a common axis (A), the distance between said at least one said tips (6) and said common axis (A) is a function of the angular deviation angle (θ) between said first pipe (2) and said second pipe (4).

3. Resilient timepiece hand (1) according to claim 1 or 2, **characterized in that** said resilient timepiece hand (1) includes a flexible blade including two said elastic flexible segments (5) joined to each other at a common unique said tip (6), said free ends (52, 54) of said blade being at the free ends of said flexible segments (5) and integral with a said first drive pipe (2) and a said second drive pipe (4).

4. Resilient timepiece hand (1) according to any of preceding claims,
**characterized in that** at least one said tip (6) includes a stylus (7) arranged to follow a cam path.

5. Timepiece display mechanism (10) including at least one resilient timepiece hand (1) according to any of preceding claims, **characterized in that** the mechanism includes first drive means (11) of driving said first pipe (2) of said at least one resilient timepiece hand (1) about a pivot axis (D), and second stressing means (12) of stressing said at least one resilient timepiece hand (1) to vary the position of said at least one tip (6) of said at least one resilient timepiece hand (1) with respect to said pivot axis (D), **in that** said second stressing means (12) include second drive means (13) of driving said second pipe (4).

6. Timepiece display mechanism (10) according to claim 5, **characterized in that** said second stressing means (12) include at least one guide path (13) or cam (14) for a said tip (6) of for an extension of a said tip (6).

7. Timepiece display mechanism (10) according to claim 5 or 6, **characterized in that** said second drive means (13) of driving said second pipe (4) are coaxial to said first drive means (11) of driving said first pipe (2).

8. Timepiece display mechanism (10) according to any of claims 5 to 7, **characterized in that** said resilient timepiece hand (1) is mounted prestressed and arranged to permanently exert on said first drive means (11) and on said second drive means (13) a torque tending to take up the operating plays between them.

9. Timepiece display mechanism (10) according to any of claims 5 to 8,
**characterized in that** the pivoting speeds of said first drive means (11) and of said second drive means (13) are different, and **in that** the deviation over a given travel of said first pipe (2) is taken up by a jump between said first drive means (11) and said second drive means (13).

10. Timepiece display mechanism (10) according to claim 9, **characterized in that**
the pivoting speeds of said first drive means (11) and of said second drive means (13) are different, and **in that** the deviation over an integer number of revolutions of said first pipe (2) is taken up by a jump between said first drive means (11) and said second drive means (13).

11. Timepiece display mechanism (10) according to any of claims 5 to 10,
**characterized in that** the mechanism includes control means (15) for controlling the pivoting speeds of said first drive means (11) and of said second drive means (13) and the angular position of at least said first pipe (2), said control means (15) being arranged to impose a particular trajectory on at least one said tip (6) of said at least one resilient timepiece hand (1).

12. Timepiece movement (20) including at least one timepiece display mechanism (10) according to any of claims 5 to 11.

13. Timepiece (30) including at least one timepiece movement (20) according to claim 12, or including at least one timepiece display mechanism (10) according to any of claims 5 to 11.

14. Timepiece (30) according to the claim 13, **characterized in that** the timepiece is a watch.

15. Scientific apparatus including at least one timepiece movement (20) according to claim 12 or including at least one timepiece display mechanism (10) according to any of claims 5 to 11.
